# EUROPÄISCHE PATENTANMELDUNG

(11) **EP 0 677 896 A2**
(43) Veröffentlichungstag der Anmeldung: **18.10.1995**
(21) Anmeldenummer: 95103078.2
(22) Anmeldetag: 03.03.1995
(51) Int. Cl.: H01R 23/68

(54) **Steckverbinder für Rückwandverdrahtungen**

(30) Priorität: 14.04.1994 DE 4412950
(71) Anmelder: SIEMENS AKTIENGESELLSCHAFT, D-80333 München (DE)
(72) Erfinder: Zell, Karl, Dipl.-Ing., D-82343 Niederpöcking (DE); Seibold, Jürgen, Dipl.-Ing., D-82065 Baierbrunn (DE); Seidel, Peter, D-82194 Gröbenzell (DE)

(57) **Zusammenfassung**

Die Erfindung betrifft Steckverbinder für Rückwandverdrahtungen, bestehend aus Messerleiste und Federleiste, wobei die einzelnen Kontaktfedern von elektrisch leitfähigen Schirmungen umgeben sind, welche mit im Zwischenraster sowohl rückwandseitig als auch baugruppenseitig angebrachten Kontaktierungen verbunden sind, die mit einem entsprechenden Potential beaufschlagt sind.

Die Erfindung zeigt unterschiedliche Kontaktierungsmöglichkeiten zwischen der Schirmung in der Federleiste und den das Schirmpotential führenden Leiterplatten auf.

## Beschreibung

Die Erfindung betrifft Steckverbinder für Rückwandverdrahtungen, bestehend aus einer als einseitig offenes rechtwinkliges Gehäuse ausgebildeten Messerleiste zum Aufstecken auf die Messer einer Rückwandleiterplatte und einer in die Messerleiste einsteckbaren mit Aufnahmekammern versehenen und mit einer Baugruppenleiterplatte fest verbundenen Federleiste, Wobei die Messer und Federn parallel in mehreren Reihen angeordnet sind, wobei die einzelnen Kontaktfedern von elektrisch leitfähigen Schirmungen umgeben sind, welche mit im Zwischenraster sowohl rückwandseitig als auch baugruppenseitig angebrachten Kontaktierungen verbunden sind, die mit einem entsprechenden Potential beaufschlagt sind.

Ein derartiger Steckverbinder für Rückwandverdrahtungen ist z.B. aus der europäischen Patentanmeldung 94 103 192.4 bekannt. Darüberhinaus sind Steckverbinder vorgeschlagen worden, bei welchen die Schirmung aus unterschiedlichen Ganzmetall- bzw. Blechgehäusen erfolgt. Dabei ist die Schirmungskontaktierung auf engstem Raum auf der Steckseite zu lösen.

Die Aufgabe der vorliegenden Erfindung ist es daher, Schirmkontaktierungsmöglichkeiten zur Verbindung der Schirmung mit dem entsprechenden Potential auf der Leiterplatte anzugeben, welche auf engstem Raum einen sicheren Kontakt gewährleistet.

Eine Lösung dieser Aufgabe ist für einen Steckverbinder der eingangs genannten Art dadurch gekennzeichnet, daß die Schirmkontaktierungen aus in die Leiterplatte eingepreßten Drahtkontaktstiften (sog. Büschelsteckern) bestehen, welche das Schirmmaterial der Federleiste in entsprechenden Ausnehmungen kontaktieren.

Dadurch das dieser Büschelstecker mehrere federnde Drähte aufweist ist ein sicherer Kontakt gewährleistet.

Eine andere Lösung der erfindungsgemäßen Aufgabe für den eingangs genannten Steckverbinder ist dadurch gekennzeichnet, daß die Schirmkontaktierungen aus in die Leiterplatte eingepreßten spiralförmigen Stiften bestehen, welche das Schirmmaterial der Federleiste in entsprechenden Ausnehmungen kontaktieren.

Durch die Spiralform ist ein sicherer Kontakt gewährleistet und gleichzeitig ist ein guter seitlicher Toleranzausgleich vorhanden.

Weitere Lösungen der erfindungsgemäßen Aufgabe ergeben sich aus den weiteren beigefügten Ansprüchen, sowie aus den nachfolgenden Beschreibungen von Ausführungsbeispielen anhand der Figur.

Es zeigen
- Fig. 1 bis 3: eine Schirmkontaktierung mittels eines Büschelkontakts,
- Fig. 4 und 5: die Schirmkontaktierung mittels Drahtanschlüße in einem Kontaktstift,
- Fig. 6 und 7: die Schirmkontaktierung in Form von spiralförmigen Stiften,
- Fig. 8: die Schirmkontaktierung in Form von im Federleistengehäuse eingepreßten Kontaktstiften,
- Fig. 9 und 10: die Schirmkontaktierung mittels angefederter Kontaktstifte,
- Fig. 11 bis 14: die Schirmkontaktierung mittels eines Drahtgeflechts bzw. mittels eines Kontaktwolle-Polsters.

Die Fig. 1 bis 3 zeigen die Schirmkontaktierung mittels in die Rückwandverdrahtungsplatte 5 eingepreßter Drahtkontaktstifte 1 sog. Büschelstecker. Diese Büschelstecker 1 sind auf herkömmliche Art und Weise aus mehreren Einzeldrähten 2 mit einer Kappe 3 aufgebaut und besitzen zusätzlich eine Einpreßschulter 4, um sie in die Rückwandverdrahtungsplatte 5 einzupressen. Im dargestellten Ausführungsbeispiel kontaktieren die Büschelstecker 1 Aufnahmerohre 8, in welche die Kontaktfedern isoliert dazu eingeführt werden. Die Aufnahmerohre 8 sind im Federleistengehäuse 7 untergebracht. Die Büschelstecker 1 greifen ebenso wie die Kontaktmesser 9 durch den Messerleistenboden 6 in die Federleiste 7 ein. Mit dieser Schirmkontaktierung lassen sich alle metallischen Gehäuseausführungen kontaktieren. Bei mehreren Drähten sind sämtliche Gehäuse, vom galvanischen Kunststoff, Einzelrohr bis hin zum Ganzmetall kontaktierbar. Bei vier Drähten und richtig orientierter Einpreßplazierung lassen sich Gutblechgefache kontaktieren.

Die Fig. 4 und 5 zeigen Kontaktstifte 10 zur Kontaktierung von Aufnahmerohren 15 in welche die isolierten Kontaktfedern eingeschoben werden. Hierbei ist der Anschluß der Einzelrohrschirmung so realisiert, daß an den vier Ecken des Rohres Drähte 14 befestigt sind. Diese Drähte bündeln sich beim Einschieben des Rohres 15 in das Kunststoffgehäuse des Kontaktstifts 10, der vorher im Gehäuse mittels Ultraschallprägung befestigt wurde. Durch Prägen oder Löten sind die vier Einzeldrähte mit dem Kontaktstift verbunden.

In der Rückverdrahtungsplatte 12 sind Buchsen 11 mit Kontaktfedern eingepreßt. Die Buchsen können hinten offen oder geschlossen sein. Durch das Vorziehen der Kontaktstelle in die Rückwandleiterplatte 12 ist ein Rückfluß des Schirmstroms in die benachbarte Kammer, was zu Störstrahlungen führen kann, weitgehendst ausgeschlossen.

Die Fig. 6 und 7 zeigen die Kontaktierung mittels eines spiralförmigen Stiftes 17, welcher in die Rückwandverdrahtungsplatte 18 eingepreßt ist und durch den Messerleistenboden 19 und die Kunststoffabdeckung 21 in die Federleiste eingreift. Zum Einpressen in die Rückwandverdrahtungsplatte 18 sitzt der Stift 17 eine Einpreßschulter 20.

Durch diese Stiftform lassen sich sowohl Blechgefache, angedeutet durch den einen Schnitt durch ein Federleistengehäuse 24 in Fig. 7 als auch Ganzmetallgehäuse, angedeutet durch ein Federleistengehäuse 23 in Fig. 7, kontaktieren, wobei durch die spiralförmige Kontaktstelle ein guter seitlicher Toleranzausgleich vorhanden ist. Beim Blechgefache steht das Blech geringfügig in die Bohrung des Kunststoffgehäuses vor. Es ist unbedingt notwendig, mindestens eine Windung zur zentrischen und gleichmäßigen Kontaktierung festzulegen. Dadurch, daß eine Schraubengeometrie vorliegt, ist die Schirmableitung an der idealen Stelle in der Nähe der Gehäuseaußenfläche kontaktiert.

Die Fig. 8 zeigt die Schirmkontaktierung mittels in das Federleistengehäuse eingepreßter Kontaktstifte 25. Das Federleistengehäuse kann z.B. ein Federleistengehäuse 29 aus Ganzmetall oder ein Federleistengehäuse 30 aus Kunststoff mit einem Blechgefache sein. Die Kontaktstifte 25 sind mit ihrer Einpreßzone 31 im Federleistengehäuse fest verankert und besitzen Kontaktierzonen 33 und 35. Im gesteckten Zustand greifen die Kontaktstifte 25 in Buchsen 26 mit Kontaktfedern, welche in der Rückwandverdrahtungsplatte 27 eingepreßt sind. Die Buchsen schließen bündig mit dem Boden des Messerleistenbodens 28 ab. Bei einem Blechgefache wird der hintere Bereich des Stiftes ins Kunststoffgehäuse eingepreßt, wahrend der vordere Bereich mit dem Blech kontaktiert. Hierdurch wird die Schirmableitung in den Bereich des Steckgesichts gelegt.

Die Fig. 9 und 10 zeigen Schirmkontaktierungen mit angefederten Kontaktstiften 36. Bei dieser Art der Schirmkontaktierung ist es möglich, auf ein durchkontaktiertes Loch für ein entsprechendes Kontaktmesser bzw. auf eine Buchse zu verzichten. Der mittels der Feder 40 angefederte Kontaktstift 36 ist an der gerundeten oder flachen Spitze vergoldet und trifft auf der Rückwandverdrahtungsplatte 37 nach Durchtritt durch den Messerleistenboden 38 auf eine vergoldete Kontaktfläche 39. Hierdurch ist eine Störabstrahlung durch überstehende Einpreßzonen von Kontaktelementen nicht möglich. In Fig. 10 ist mit 41 ein aktiver Signalkontakt gekennzeichnet. Die Federn 40 und die Kontaktstifte 36 können einzeln oder als Unterbaugruppe mit Käfig ins Blechgefache bzw. in ein Ganzmetallgehäuse eingepreßt werden.

Die Fig. 11 bis 14 zeigen eine Schirmkontaktierung mittels eines Drahtgeflechts bzw. mittels Kontaktwollepolstern. Dabei kann das Polster oder Drahtgeflecht 53 bis 55 in eine Bohrung gesteckt, wobei dieses Polster 53 bis 55 einzeln eingelegt oder auch als Unterbaugruppe mit Käfig ins Blechgefache bzw. ins Ganzmetallgehäuse eingepreßt wird. Die Kontaktstifte 42 und 43 sind jeweils in der Rückwandverdrahtungsplatte 44 bis 47 eingepreßt und greifen durch den Messerleistenboden 48 bzw. 49 und die Kunststoffabdeckung 50, 51 in den Bereich mit dem Drahtgeflecht, bzw. der Kontaktwolle ein. Fig. 11 zeigt ein Drahtgeflechtpolster mit Innenloch und langem Kontaktstift, wodurch größere Baugruppen Riegelmaßtoleranzen erreicht werden können. Fig. 12 zeigt ein Drahtgeflechtpolster ohne Innenloch und mit einem kurzen Kontaktstift, wobei die Federung des Polsters ausgenutzt wird. Fig. 13 zeigt ein Drahtgeflechtpolster, welches über dem Steckgesicht übersteht und auf einem Leiterbahnauge der Rückwandverdrahtungsplatte 45 unter Ausnutzung der Federung des Polsters kontaktiert. Hierdurch ist eine Störabstrahlung durch überstehende Einpreßzonen von Kontaktelementen nicht möglich.

## Patentansprüche

1. Steckverbinder für Rückwandverdrahtungen, bestehend aus einer als einseitig offenes rechtwinkliges Gehäuse ausgebildeten Messerleiste zum Aufstecken auf die Messer einer Rückwandleiterplatte und einer in die Messerleiste einsteckbaren mit Aufnahmekammern versehenen und mit einer Baugruppenleiterplatte fest verbundenen Federleiste, wobei die Messer und Federn parallel in mehreren Reihen angeordnet sind, wobei die einzelnen Kontaktfedern von elektrisch leitfähigen Schirmungen umgeben sind, welche mit dem Zwischenraster sowohl rückwandseitig als auch baugruppenseitig angebrachten Kontaktierungen verbunden sind, die mit einem entsprechenden Potential beaufschlagt sind,
**dadurch gekennzeichnet,**
daß die Schirmkontaktierungen aus in die Leiterplatte (5) eingepreßten Drahtkontaktstiften (1) (sog. Büschelsteckern) bestehen, welche das Schirmmaterial der Federleiste (7) in entsprechenden Ausnehmungen kontaktieren.

2. Steckverbinder für Rückwandverdrahtungen, bestehend aus einer als einseitig offenes rechtwinkliges Gehäuse ausgebildeten Messerleiste zum Aufstecken auf die Messer einer Rückwandleiterplatte und einer in die Messerleiste einsteckbaren mit Aufnahmekammern versehenen und mit einer Baugruppenleiterplatte fest verbundenen Federleiste, wobei die Messer und Federn parallel in mehreren Reihen angeordnet sind, wobei die einzelnen Kontaktfedern von elektrisch leitfähigen Schirmungen umgeben sind, welche mit dem Zwischenraster sowohl rückwandseitig als auch baugruppenseitig angebrachten Kontaktierungen verbunden sind, die mit einem entsprechenden Potential beaufschlagt sind,
**dadurch gekennzeichnet,**
daß zur Schirmkontaktierung an die aus Einzelrohren (15) bestehende Schirmung Drähte (14) angebracht sind, die in an dem Federleistengehäuse angebrachten Kontaktstiften (10) gebündelt sind, wobei die Kontaktstifte (10) im gesteckten Zustand in in der Rückwandverdrahtungsplatte (12) eingepreßten Buchsen (11) mit einer innenliegenden Kontaktfedern eingreifen.

3. Steckverbinder für Rückwandverdrahtungen, bestehend aus einer als einseitig offenes rechtwinkliges Gehäuse ausgebildeten Messerleiste zum Aufstecken auf die Messer einer Rückwandleiterplatte und einer in die Messerleiste einsteckbaren mit Aufnahmekammern versehenen und mit einer Baugruppenleiterplatte fest verbundenen Federleiste, wobei die Messer und Federn parallel in mehreren Reihen angeordnet sind, wobei die einzelnen Kontaktfedern von elektrisch leitfähigen Schirmungen umgeben sind, welche mit dem Zwischenraster sowohl rückwandseitig als auch baugruppenseitig angebrachten Kontaktierungen verbunden sind, die mit einem entsprechenden Potential beaufschlagt sind,
**dadurch gekennzeichnet,**
daß die Schirmkontaktierungen aus in die Leiterplatte eingepreßten spiralförmigen Stiften (17) bestehen, welche das Schirmmaterial der Federleiste (23, 24) in entsprechenden Ausnehmungen kontaktieren.

4. Steckverbinder für Rückwandverdrahtungen, bestehend aus einer als einseitig offenes rechtwinkliges Gehäuse ausgebildeten Messerleiste zum Aufstecken auf die Messer einer Rückwandleiterplatte und einer in die Messerleiste einsteckbaren mit Aufnahmekammern versehenen und mit einer Baugruppenleiterplatte fest verbundenen Federleiste, wobei die Messer und Federn parallel in mehreren Reihen angeordnet sind, wobei die einzelnen Kontaktfedern von elektrisch leitfähigen Schirmungen umgeben sind, welche mit dem Zwischenraster sowohl rückwandseitig als auch baugruppenseitig angebrachten Kontaktierungen verbunden sind, die mit einem entsprechenden Potential beaufschlagt sind,
**dadurch gekennzeichnet,**
daß zur Schirmkontaktierung in das Federleistengehäuse (29, 30) Kontaktstifte (25) eingepreßt sind, welche im Ausgangsbereich der Einpreßzone (31) eine Kontaktierzone (33, 35) aufweisen, wobei die Kontaktstifte (25) im gesteckten Zustand in in der Rückwandleiterplatte (27) eingepreßten Buchsen (26) mit innenliegenden Kontaktfedern eingreifen.

5. Steckverbinder für Rückwandverdrahtungen, bestehend aus einer als einseitig offenes rechtwinkliges Gehäuse ausgebildeten Messerleiste zum Aufstecken auf die Messer einer Rückwandleiterplatte und einer in die Messerleiste einsteckbaren mit Aufnahmekammern versehenen und mit einer Baugruppenleiterplatte fest verbundenen Federleiste, wobei die Messer und Federn parallel in mehreren Reihen angeordnet sind, wobei die einzelnen Kontaktfedern von elektrisch leitfähigen Schirmungen umgeben sind, welche mit dem Zwischenraster sowohl rückwandseitig als auch baugruppenseitig angebrachten Kontaktierungen verbunden sind, die mit einem entsprechenden Potential beaufschlagt sind,
**dadurch gekennzeichnet,**
daß die Schirmkontaktierungen aus einem in der Federleiste angebrachten angefederten Kontaktstift (36) bestehen, der im gesteckten Zustand auf eine Kontaktfläche (39) der Leiterplatte (37) drückt.

6. Steckverbinder für Rückwandverdrahtungen, bestehend aus einer als einseitig offenes rechtwinkliges Gehäuse ausgebildeten Messerleiste zum Aufstecken auf die Messer einer Rückwandleiterplatte und einer in die Messerleiste einsteckbaren mit Aufnahmekammern versehenen und mit einer Baugruppenleiterplatte fest verbundenen Federleiste, wobei die Messer und Federn parallel in mehreren Reihen angeordnet sind, wobei die einzelnen Kontaktfedern von elektrisch leitfähigen Schirmungen umgeben sind, welche mit dem Zwischenraster sowohl rückwandseitig als auch baugruppenseitig angebrachten Kontaktierungen verbunden sind, die mit einem entsprechenden Potential beaufschlagt sind,
**dadurch gekennzeichnet,**
daß die Kontaktierungen aus mittels Einpreßtechnik aus in der Leiterplatte mittels Einpreßtechnik fest verankerten Kontaktstiften (42, 43) bestehen, die im gesteckten Zustand jeweils in ein Drahtgeflecht (53 bis 55) bzw. in Kontaktwolle eingedruckt sind.

7. Steckverbinder für Rückwandverdrahtungen, bestehend aus einer als einseitig offenes rechtwinkliges Gehäuse ausgebildeten Messerleiste zum Aufstecken auf die Messer einer Rückwandleiterplatte und einer in die Messerleiste einsteckbaren mit Aufnahmekammern versehenen und mit einer Baugruppenleiterplatte fest verbundenen Federleiste, wobei die Messer und Federn parallel in mehreren Reihen angeordnet sind, wobei die einzelnen Kontaktfedern von elektrisch leitfähigen Schirmungen umgeben sind, welche mit dem Zwischenraster sowohl rückwandseitig als auch baugruppenseitig angebrachten Kontaktierungen verbunden sind, die mit einem entsprechenden Potential beaufschlagt sind,
**dadurch gekennzeichnet,**
daß die Schirmkontaktierungen über in dem Federleistengehäuse vorgesehenen Ausnehmungen angebrachte Drahtgeflechte bzw. Kontaktwolle direkt auf Kontaktflächen der Leiterplatten erfolgen.
